# EUROPÄISCHE PATENTSCHRIFT

(11) **EP 0 854 247 B1**
(45) Veröffentlichungstag und Bekanntmachung des Hinweises auf die Patenterteilung: **09.07.2003**
(21) Anmeldenummer: 97118003.9
(22) Anmeldetag: 17.10.1997
(51) Int. Cl.: E04C 2/04, E04C 2/06, B28B 1/00

(54) **Verfahren zur Herstellung eines Wand-Plattenelementes**
Method of production of a wallplate element
Procédé pour la fabrication d'un élément de panneau mural

(30) Priorität: 20.12.1996 DE 19653252
(43) Veröffentlichungstag der Anmeldung: 22.07.1998
(73) Patentinhaber: Veit Dennert KG Baustoffbetriebe, D-96130 Schlüsselfeld (DE)
(72) Erfinder: Dennert, Veit, Dr., 96120 Bischberg (DE); Dennert, Frank, 96120 Bischberg (DE)
(74) Vertreter: Hübner, Gerd, Dipl.-Phys.

(56) Entgegenhaltungen:
- EP-A- 0 558 247
- DE-A- 2 337 728
- FR-A- 2 498 516
- GB-A- 2 222 981

## Beschreibung

Die Erfindung betrifft ein Verfahren zur Herstellung eines Wand- oder Decken-Plattenelementes und insbesondere eines industriell vorfertigbaren Innenwand- oder Decken-Plattenelementes.

Aus der älteren deutschen Patentanmeldung DE 195 42 315 A (Zwischendokument gemäß Art. 5 4 (3) EPÜ) ist ein Außenwand-Plattenelement insbesondere für Wohngebäude bekannt, das mehrschichtig aus einer statisch belastbaren Traglage und einer Wärmedämmlage aus einem Leichtbeton aufgebaut ist. Damit die Sichtflächen des Plattenelementes ein sauberes Erscheinungsbild abgeben, ist auf der zum Gebäudeinneren hinweisenden Oberfläche der Traglage eine Feinmörtelschicht aufgebracht, die bei der Plattenherstellung auf den glatten Boden eines entsprechenden Formkastens ausgebracht wird. Nach dem Gießen der Trag- und Wärmedämmlage wird auf die die Außenseite des Plattenelementes bildenden Oberfläche der Wärmedämmlage eine deren Oberflächenfestigkeit steigernde Hartschicht z. B. durch Aufstreichen eines Zementmörtels aufgebracht.

Bei der Herstellung von Innenwand- oder Innendecken-Plattenelementen wird darauf Wert gelegt, daß die beiden Oberflächen möglichst glatt und eben sind. Dann kann das Innenwandelement verbaut werden und ist sofort streich- oder tapezierbar. Zeit- und kostenaufwendige Zusatzarbeiten, wie Spachteln oder Verputzen der Sichtseiten können damit entfallen.
Die vom Boden des Formkastens ausgeformte Sichtseite der Platte stellt dabei kein Problem da, da sie von Haus aus eine hohe Oberflächengüte aufweist. Schwieriger ist dagegen die im Formkasten freiliegende Oberseite, wo eine hohe Oberflächengüte durch Abziehen der Betonfüllung erreicht werden soll. Insbesondere bei groben Beton-Zuschlagstoffen oder sehr weichem Beton führt das Abziehen jedoch zu Rillen und Lunkern, was nicht akzeptabel ist. Zur Abhilfe wird mit dem Abziehen abgewartet, bis der Beton etwas angezogen hat, wonach schließlich die Oberfläche noch mit einer Glättkelle behandelt wird. Auch diese Arbeitsweise ist nicht optimal, da die Glättkelle erfahrungsgemäß Riefen hinterläßt. Ein weiteres Problem liegt in den Luftblasen, die insbesondere bei weichem Beton aufsteigen und an der Oberseite zerplatzen können. Dies führt wiederum zu Unregelmäßigkeiten der Oberfläche.

Aufgrund ihrer Konsistenz hat auch das Aufbringen einer Hart- oder Feinmörtelschicht zur Oberflächenvergütung, wie es aus der obenbezeichneten deutschen Patentanmeldung bekannt ist, zu keinen befriedigenden Ergebnissen geführt.

Aus der GB 2 222 981 A ist ein Verfahren zur Herstellung von Wand- oder Decken-Plattenelementen bekannt, bei denen eine erste, relativ trockene Betonmischung in einem Formkasten gegeben und durch Vibration verdichtet wird. Diese Betonmischung besteht aus Schaumpolystyrol-Granulatkörpern, Zement- und Feinzuschlagstoffen. In einer zweiten Station wird eine Deckschicht bestehend aus Zement und Feinzuschlagstoffen aufgegeben und ebenfalls durch Vibration auf einem Rütteltisch verdichtet. Damit dürfte auch die im Formkasten nach oben offen liegende Sichtseite des Plattenelementes hinsichtlich der Glattheit seiner Oberfläche noch zu verbessern sein.

Ausgehend von der eingangs geschilderten Problematik liegt der Erfindung die Aufgabe zugrunde, ein Verfahren zur Herstellung eines Wand- oder Decken-Plattenelementes anzugeben, mit dem auf der dem Formboden gegenüberliegenden Oberfläche des Plattenelementes eine saubere, ansprechende Sichtseite zu schaffen, die direkt streich- oder tapezierbar ist.

Diese Aufgabe wird durch die im Anspruch 1 angegebenen Verfahrensschritte gelöst. Kern der Erfindung ist dabei die Maßnahme, daß eine trokkene Mischung aus Feinzuschlagstoff und Bindemittel auf die in den Formkasten eingefüllte Betonschicht so aufgebracht wird, daß diese trocke-ne Mischungsschicht ein Überstand gegenüber dem Abschlußrand des Formkastens aufweist. Anschließend wird die trockene Mischungsschicht verdichtet, nämlich beispielsweise mit einer Glättwalze überfahren. Durch das Aufbringen der Trockenmischungsschicht auf den feuchten Beton und das Verdichten wird die trockene Mischung allmählich durchfeuchtet und bindet damit im Laufe der Zeit ab.

Die Verwendung einer trockenen Mischungsschicht hat verschiedene Vorteile. So klebt das Material beispielsweise beim Verdichten mit einer vorzugsweise vibrierend arbeitenden Glättwalze nicht daran an, da die Durchfeuchtung die Oberfläche der Schicht noch nicht erreicht hat, was sich positiv auf die Oberflächengüte auswirkt. Ferner hat der Einsatz der trockenen Mischungsschicht neben der Oberflächenvergütung eine weitere Funktion, da diese Schicht das Wasser zu ihrem Abbinden aus dem darunter befindlichen Betonmaterial bezieht. Letzteres wird in den Formkasten eingefüllt und durch Vibration verdichtet, wobei sich regelmäßig auf der Betonschicht Wasser absetzt. Ohne weitere Maßnahmen würde dies eine Beeinträchtigung der Betonhärte an der Oberfläche bedingen. Die aufgebrachte trockene Mischungsschicht nimmt nun gerade dieses sich ansammelnde Wasser auf, wodurch die vorstehenden Probleme vermieden werden. Ferner hält diese trockene Mischungsschicht die eingangs genannten aufsteigenden Luftblasen im Material zurück, was ihr Zerplatzen und die damit verbundenen Qualitätseinbußen der Oberfläche verhindert.

In den weiteren Unteransprüchen sind bevorzugte Verfahrensparameter angegeben.

Weitere Merkmale, Einzelheiten und Vorteile der Erfindung sind der nachfolgenden Beschreibung entnehmbar, in der das erfindungsgemäße Herstellungsverfahren und ein damit zu produzierendes Innenwand-Plattenelement anhand der beigefügten Zeichnungen näher erläutert werden. Dabei zeigen:
- Fig. 1 bis 4: schematische Vertikalschnitte durch einen Formkasten in aufeinanderfolgenden Herstellungsschritten eines Plattenelements und
- Fig. 5: einen schematischen Vertikalschnitt durch zwei benachbarte Decken-Platten-Elemente.

In den Fig. 1 bis 4 ist mit dem Bezugszeichen 1 ein im wesentlichen quaderförmiger, oben offener Formkasten bezeichnet, der einen ebenen Boden 2 sowie zwei Längs- und Quer-Formwände 3, 4 aufweist, von denen in Fig. 1 jeweils lediglich eine Wand gezeigt ist. Der von den Formwänden 3, 4 gebildete obere Abschlußrand 5 des Formkastens 1 definiert die Dicke des herzustellenden Innenwand-Plattenelementes 6. (Fig. 4).

Der Verfahrensablauf bei der Herstellung des Plattenelementes 6 stellt sich wie folgt dar:

Wie in Fig. 1 erkennbar ist, wird zuerst Betonmasse 7 in den Formkasten 1 in einer solchen Menge ausgebracht, daß die Oberseite 8 der gebildeten Betonschicht 9 ein Untermaß u gegenüber dem Abschlußrand 5 des Formkastens 1 aufweist. Das Untermaß u beträgt nach entsprechender Vibrationsverdichtung der Betonschicht 9 und einem Glattstrich der Oberseite 8 etwa 5 mm.

Danach wird auf die Betonschicht 9 eine Schicht 10 einer trockenen Mischung aus Quarzsand als Feinzuschlagstoff und Zement als Bindemittel aus einem über den Formkasten 1 fahrbaren Schütttrichter 11 aufgebracht. Der Quarzsand weist eine Korngröße zwischen 0 und 0,5 mm auf und wird mit Zement im Verhältnis Quarzsand : Zement von etwa 3 : 1 gemischt. Vorteilhaft ist es dabei, eine Substanz zuzumischen, die eine zeitliche Verzögerung der Feuchtigkeitsaufnahme der trockenen Mischung bewirkt. Damit läßt sich das Abbinden der Schicht zeitlich steuern. Als Substanzen kommen hierfür beispielsweise die in der Mörtelindustrie üblicherweise verwendeten Mörtelverzögerer zum Einsatz. Der Schütttrichter 11 ist in der Höhe seiner Auslauföffnung so eingestellt, daß die trockene Mischungsschicht 10 mit einem Überstand x von etwa 2 mm gegenüber dem Abschlußrand 5 des Formkastens 1 aufgebracht wird. Mit dem Aufbringen der Trockenmischungsschicht 10 saugt diese das sich durch die Vibrationsverdichtung der Betonmasse 7 ansammelnde Wasser an der Oberfläche auf und zieht ferner nach Bedarf weitere Feuchtigkeit aus der Betonschicht 9, wodurch ein Durchfeuchten und Abbinden der Mischungsschicht 10 erfolgt.

Gleichzeitig wird - wie in Fig. 3 angedeutet ist - die Mischungsschicht 10 mittels einer vibrierenden Glättwalze 12 auf Gleichmaß mit dem oberen Abschlußrand 5 des Formkastens 1 verdichtet, wodurch die Mischungsschicht 10 zu einer an der Oberfläche glatten Hartschicht 13 abbindet. Statt der Glättwalze 12 kann auch eine vibrierende Glättkufe zum Verdichten verwendet werden. Um das Abbinden zu beschleunigen und die Festigkeit der Hartschicht 13 zu erhöhen, kann letztere anschließend noch durch Benebelung zusätzlich befeuchtet werden, wie dies in Fig. 4 angedeutet ist. Eine Benebelungsdüse 14 wird dazu über den Formkasten 1 hinweggeführt.

Nach dem Aushärten oder zumindest genügendem Ansteifen der Betonschicht 9 und der darauf befindlichen Hartschicht 13 wird das Plattenelement 6 entschalt und kann zur weiteren Bearbeitung oder Verwendung abtransportiert werden.

Das in Fig. 4 im Endzustand dargestellte Innenwand-Plattenelement 6 weist dann also eine statisch belastbare Betonschicht 9 auf, die mit einer (nicht dargestellten) Stahlbewehrung versehen ist. Die vom Boden 2 des Formkastens 1 ausgeformte erste Sichtseite 15 der Platte 6 ist ohne weitere Maßnahmen glatt. Die gegenüber der Sichtseite 15 aufgebrachte Hartschicht 13 bildet mit ihrer Oberseite die zweite, ebenfalls sehr glatte Sichtseite 16 der Platte 6.

Abweichend von der in Fig. 1 bis 4 dargestellten Vorgehensweise kann die Betonmasse 7 auch oberflächenbündig mit dem Abschlußrand 5 des Formkastens 1 aufgefüllt und eben abgezogen werden. Damit entfällt das in Fig. 1 dargestellte Untermaß u.

Anschließend wird auf die entsprechende Betonschicht 9 wiederum die Schicht 10 der trockenen Mischung aus Quarzsand und Zement aufgebracht und verdichtet, wobei jedoch auch danach - im Unterschied zu dem in Fig. 3 gezeigten Zustand - nach wie vor ein geringerer Überstand x der Schicht 10 über den Abschlußrand 5 des Formkastens 1 verbleibt

Eine weitere vorteilhafte Maßnahme ist anhand der Fig. 5 zu erläutern. Diese zeigt zwei benachbarte Decken-Platten-Elemente 17.1 und 17.2, deren Längsränder 18,1 und 18,2 zwischen sich einen mit Vergußmasse 19 verschließbaren Kanal freilassen. Auf der Oberseite der beiden PlattenElemente 17.1 und 17.2 ist jeweils die Hartschicht 13 erkennbar, die jedoch mit seitlichem Abstand vor den Längsrändern 18.1, 18.2 der Platter-Elemente 17.1, 17.2 endet. Der dadurch gebildete "schichtfreie" Streifen 20 beruht darauf, daß dort bei der Plattenherstellung auf einen Auftrag der Pulverschicht 10 verzichtet wird.

Wie in Fig. 5 nun deutlich wird, kann nach einem Setzen der beiden Dekken-Platten-Elemente 17.1, 17.2 die Fuge 19 mit Vergußmasse vergossen, ggf. noch ein Leerrohr 21 für Elektroinstallationen u. dgl. in die Vergußfuge eingesetzt und der verbleibende Bereich der Fuge und der Randstreifen 20 mit Spachtelmase 22 so ausgefüllt werden, daß sich eine insgesamt plane Oberfläche 23 der fertigen Geschoßdecke einstellt. Um Risse, wie z. B. Schwundrisse, in der Spachtelmasse 22 zu vermeiden, kann in diese z. B. ein Glasfaser-Gittergewebe eingebettet werden, was in Fig. 5 der Übersichtlichkeit halber jedoch weggelassen ist.

## Patentansprüche

1. Verfahren zur Herstellung eines Wand- oder Decken-Plattenelementes, insbesondere eines industriell vorfertigbaren Innenwand- oder Innendecken-Plattenelementes (6), mit folgenden Verfahrensschritten:
a) Eingießen einer Betonmasse (7) in einen oben offenen Formkasten (1),
b) Aufbringen einer Schicht (10) einer trockenen Mischung aus Feinzuschlagstoff und Bindemittel auf die Betonschicht (9) mit Überstand (x) gegenüber dem Abschlußrand (5) des Formkastens (1),
c) Verdichten der trockenen Mischungsschicht (10) unter Durchfeuchten und Abbinden der Mischungsschicht (10) zu einer an der Oberfläche glatten Hartschicht (13).

2. Verfahren nach Anspruch 1, **dadurch gekennzeichnet, daß** die trokkene Mischung der Schicht (10) aus Feinsand vorzugsweise einer Korngröße zwischen 0 und 0,5 mm, maximal 1,0 mm, als Feinzuschlagstoff und aus Zement als Bindemittel besteht.

3. Verfahren nach Anspruch 2, **dadurch gekennzeichnet, daß** Feinsand und Zement im Verhältnis von etwa 3 : 1 in der trockenen Mischung vorliegen.

4. Verfahren nach einem der Ansprüche 1 bis 3, **dadurch gekennzeichnet, daß** die Betonmasse (7) derart in den Formkasten (1) eingegossen wird, daß die Oberseite (8) der gebildeten Betonschicht (9) ein Untermaß (u) gegenüber dem oberen Abschlußrand (5) des Formkastens (1) aufweist, das gegenüber dem oberen Abschlußrand (5) des Formkastens (1) vorzugsweise etwa 5 mm beträgt.

5. Verfahren nach einem der Ansprüche 1 bis 3, **dadurch gekennzeichnet, daß** die in den Formkasten (1) eingegossene Betonmasse (7) auf Gleichmaß mit dem oberen Abschlußrand (5) des Formkastens (1) abgezogen wird.

6. Verfahren nach einem der Ansprüche 1 bis 5, **dadurch gekennzeichnet, daß** das Überstand (x) der Schicht (10) der trockenen Mischung gegenüber dem Abschlußrand (5) des Formkastens (1) etwa 1 mm bis 4 mm beträgt.

7. Verfahren nach einem der Ansprüche 1 bis 6, **dadurch gekennzeichnet, daß** das Verdichten der Schicht (10) der trockenen Mischung mit einer vorzugsweise vibrierenden Glättwalze (12) oder -kufe erfolgt.

8. Verfahren nach einem der Ansprüche 1 bis 7, **dadurch gekennzeichnet, daß** die verdichtete Mischungsschicht (10) vorzugsweise durch Benebelung zusätzlich befeuchtet wird.

9. Verfahren nach einem der Ansprüche 1 bis 8, **dadurch gekennzeichnet, daß** der trockenen Mischung für die Schicht (10) ein Zusatzmittel zur Steuerung der Feuchtigkeitsaufnahme zugegeben wird.

## Claims

1. A method of manufacturing a wall or ceiling slab, in particular an industrially prefabricated interior wall or ceiling slab (6), comprising the following steps:
a) pouring concrete (7) into a molding box (1) that is open at the top;
b) applying, to the concrete layer (9), a layer (10) of a dry mix of fine aggregate and binder which is salient by a dimension (x) over the top edge (5) of the molding box (1);
c) compacting the layer (10) of a dry mix by moistening and binding it to form a smooth-surface hard layer (13).

2. A method according to claim 1, **characterized in that** the dry mix of the layer (10) consists of fine sand as fine aggregate, preferably of a granular size between 0 and 0.5 mm, maximally 1.0 mm, and of cement as binder.

3. A method according to claim 2, **characterized in that** fine sand and cement are available in the dry mix in a ratio of approximately 3 : 1.

4. A method according to one of claims 1 to 3, **characterized in that** the concrete (7) is poured into the molding box (1) in such a way that the top surface (8) of the concrete layer (9) that forms is lower than the top edge (5) of the molding box (1) by a dimension (u) of preferably approximately 5 mm.

5. A method according to one of claims 1 to 3, **characterized in that** the concrete (7) poured into the molding box ( I ) has a height equal to the top edge (5) of the molding box (1).

6. A method according to one of claims 1 to 5, **characterized in that** the dimension (x) by which the layer (10) of the dry mix is salient over the top edge (5) of the molding box (1) is approximately 1 mm to 4 mm.

7. A method according to one of claims 1 to 6, **characterized in that** compacting the layer (10) of the dry mix takes place by a preferably vibrating smoothing roll (12) or skid.

8. A method according to one of claims 1 to 7, **characterized in that** the compacted layer (10) of the dry mix is moistened preferably by misting.

9. A method according to one of claims 1 to 8, **characterized in that** an additive for controlled humidity absorption is added to the dry mix for the layer (10).

## Revendications

1. Procédé pour la fabrication d'une dalle de mur ou de plafond, en particulier une dalle préfabriquée de mur intérieur ou de plafond intérieur, comprenant les opérations suivantes:
a) coulage de béton (7) dans un châssis de moule (1) qui est ouvert vers le haut;
b) épandage, sur la couche de béton (9), d'une couche (10) d'un mélange sec en agrégat fin et liant avec saillie (x) par rapport au bord (5) du châssis de moule (1);
c) serrage de la couche (10) d'un mélange sec par humidification et liage de la couche (10) pour obtenir une couche dure (13) à surface lisse.

2. Procédé selon la revendication 1, **caractérisé en ce que** le mélange sec de la couche (10) se compose de sable fin de préférence d'une grosseur de grain entre 0 et 0,5 mm, 1,0 mm au maximum, comme agrégats fins et de ciment comme liant.

3. Procédé selon la revendication 2, **caractérisé en ce que** le sable fin et le ciment sont présents dans le mélange sec au prorata d'environ 3 à 1.

4. Procédé selon l'une quelconque des revendications 1 à 3, **caractérisé en ce que** le béton (7) est coulé dans le châssis de moule de sorte que la surface (8) de la couche de béton (9) qui se forme ait un écart (u) en moins par rapport au bord supérieur (5) du châssis de moule (1), écart qui s'élève de préférence à environ 5 mm.

5. Procédé selon l'une quelconque des revendications 1 à 3, **caractérisé en ce que le** béton (7) coulé dans le châssis de moule (1) a une hauteur égale au bord supérieur (5) du châssis de moule (1).

6. Procédé selon l'une quelconque des revendications 1 à 5, **caractérisé en ce que** la saillie (x) de la couche (10) du mélange sec par rapport au bord (5) du châssis de moule (1) est de l'ordre d'environ 1 mm à 4 mm.

7. Procédé selon l'une quelconque des revendications 1 à 6, **caractérisé en ce que** le serrage de la couche (10) du mélange sec est effectué à l'aide d'un cylindre lisse (12) ou d'un lissoir de préférence vibrant.

8. Procédé selon l'une quelconque des revendication 1 à 7, **caractérisé en ce que** la couche (10) serrée du mélange est en sus mouillée par humectation.

9. Procédé selon l'une quelconque des revendications 1 à 8, **caractérisé en ce qu**'un adjuvant pour la régulation de l' absorption d'humidité est ajouté au mélange sec pour la couche (10).
